# EUROPÄISCHE PATENTSCHRIFT

(11) **EP 0 018 023 B1**
(45) Veröffentlichungstag und Bekanntmachung des Hinweises auf die Patenterteilung: **04.05.1983**
(21) Anmeldenummer: 80200204.8
(22) Anmeldetag: 04.03.1980
(51) Int. Cl.: B24B 31/06

(54) **Separiereinrichtung für Vibrationsgleitschleifmaschinen**
Separating device for vibratory finishing machines
Dispositif séparateur pour machines de finition par vibrations

(30) Priorität: 27.03.1979 DE 2912125
(43) Veröffentlichungstag der Anmeldung: 29.10.1980
(73) Patentinhaber: METALLGESELLSCHAFT AG, 60015 Frankfurt (DE); Max Spaleck GmbH & Co. KG, D-46397 Bocholt (DE)
(72) Erfinder: Ditscherlein, Friedhold, D-4290 Bocholt (DE)
(74) Vertreter: Fischer, Ernst, Dr.

## Beschreibung

Die Erfindung bezieht sich auf eine Separiereinrichtung für Vibrationsgleitschleifmaschinen mit ringförmigem Arbeitsbehälter nach dem Oberbegriff des Anspruchs 1 (US-A-3 633 321; DE-A-2 606 510).

Vibrationsgleitschleifmaschinen dienen der Oberflächenbehandlung - wie Entgraten, Kantenrunden, Schleifen, Polieren usw. - von Werkstücken, wobei ein federnd gelagerter Arbeitsbehälter durch einen Vibrationsantrieb in Schwingungen versetzt und die darin enthaltene Schüttung aus Werkstücken und Bearbeitungsmitteln umgewälzt und weitergefördert wird. Der Behandlungseffekt beruht auf der Relativbewegung zwischen Werkstücken und Bearbeitungsmitteln, die im wesentlichen aus stückigen oder körnigen Schleifkörnern oder dergleichen bestehen und denen häufig flüssige Mittel zur besseren Abfuhr des Abriebs sowie gegebenenfalls zur ergänzenden chemischen Behandlung der Werkstückoberfläche zugesetzt sind.

Bei ringförmigen Arbeitsbehältern wird in der Regel eine Mehrzahl von Umläufen benötigt, um die Werkstücke fertig zu bearbeiten. Danach werden die Werkstücke von den Bearbeitungsmitteln abgetrennt und aus der Maschine herausgeführt, während die Bearbeitungsmittel zur Behandlung weiterer Chargen im Arbeitsbehälter verbleiben.

Für das Abtrennen und Herausführen der Werkstücke werden Separiereinrichtungen eingesetzt, mittels derer der umlaufende Behälterinhalt auf eine hochliegende Siebstrecke gefördert wird, deren Maschenweite so bemessen ist, daß die Bearbeitungsmittel durch das Sieb in den Arbeitsbehälter zurückfallen können, während die Werkstücke über das Sieb zu einer Austragsrutsche oder dergleichen geleitet werden.

Es lassen sich zwei Grundtypen der Separiereinrichtungen unterscheiden. Bei ringförmigen Arbeitsbehältern mit in Förderrichtung schraubenförmig ansteigendem Behälterboden erfolgt das Hochfördern auf das Niveau der Siebstrecke bereits während der Bearbeitungsphase, wobei jedoch der umlaufende Behälterinhalt so lange über eine Fall- oder Rutschstrecke vom obenliegenden Behälterteil in den untenliegenden Behälterteil zurückfallen gelassen wird, bis die Oberflächenbearbeitung der Werkstücke beendet ist. Zum Separieren wird das Zurückfallen unterbrochen und der Behälterinhalt auf die in Verlängerung des höchstliegenden Behälterbodenteils angeordnete Siebstrecke gefördert. Dazu wird entweder eine zwischen höchstliegendem Behälterbodenteil und fest eingebauter Austragsstrecke befindliche Durchfallöffnung durch ein Siebteil überbrückt (vgl. DE-A-1502565, Fig. 7/8; DE-B-1 288 947; US-A-3 422 577) oder aber eine bewegliche Siebstrekke an die Überlaufkante des höchstliegenden Behälterbodenteils herangeführt (vgl. DE-A-2 047 406; DE-A-2 315 449, Fig. 3).

Bei ringförmigen Arbeitsbehältern mit nicht ansteigendem Behälterboden erfolgt das Hochfördern auf das Niveau der meist fest eingebauten Siebstrecke, indem vertikale Stauwände in den Umlaufweg des Behälterinhalts eingesetzt werden, über die der Behälterinhalt infolge der Schwingimpulse dann auf die Siebstrecke hochsteigt (vgl. DE-A-2 002 646, Fig. 1 und 3, Pos. 32; DE-A-2 606 510, Fig.2, Pos. 34) oder indem zum Separieren schräg ansteigende Rampen oder Klappen in den Umlaufweg eingesetzt oder eingeschwenkt werden (vgl. DE-B1-2721943,Fig.4).

Daneben sind weitere Formen von Separiereinrichtungen bekanntgeworden, insbesondere solche, bei denen das erforderliche Hochfördern teilweise über eine entsprechende Gestaltung des Behälterbodens und teilweise über bewegliche Klappen oder dergleichen erfolgt (vgl. DE-A-2 425 095, Fig. 2; US-A-3 633 321, Fig. 3).

Alle diese Separiereinrichtungen weisen einen prinzipiellen Nachteil auf. Die zum Separieren bewegten Teile (Klappe, Rampe oder Sieb) müssen gegen einen feststehenden Anschlag geschoben oder geschwenkt werden, wobei stets die Gefahr besteht, daß Werkstücke oder Bearbeitungsmittel eingeklemmt werden und die vorgesehene Bewegung nicht zu Ende geführt werden kann. Dadurch werden die zu überbrükkenden Öffnungen nicht vollständig geschlossen, so daß Werkstücke nicht auf die Siebstrekke gelangen, sondern durchfallen und anschließend mit der neuen Charge weiterbearbeitet werden, wobei sie in aller Regel wegen Unterschreitung von Maßtoleranzen unbrauchbar werden. Insbesondere werden die eingeklemmten Werkstücke nicht ausgetragen und/ oder beschädigt.

Um in diesen Fällen nicht ordnungsgemäß separierte und daher doppelt oder dreifach bearbeitete bzw. beschädigte Werkstücke erkennen zu können, müssen alle Stücke einer Charge überprüft werden, um die Teile mit Untermaß und Fehlern aussortieren zu können. Durch das unvollständige Separieren werden also nicht nur einzelne Stücke unbrauchbar, sondern es muß ein gesonderter Arbeitsgang zur Überprüfung eingeschaltet werden.

Diese Nachteile der Separiereinrichtungen mit beweglichen Teilen, die gegen einen feststehenden Anschlag geführt werden, lassen sich bei allen bekannten Ausführungsformen nachweisen.

Eine gewisse Ausnahme bilden lediglich solche Arbeitsbehälter mit ansteigendem Boden, bei denen zwischen oben- und untenliegendem Bodenteil eine ausreichend hohe Steilstufe vorgesehen ist, so daß der sich im unteren Behälterteil ausbildende Schüttkegel nicht bis an den oberen Rand der Steilstufe reicht, hier also eine von Werkstücken und Bearbeitungsmitteln freie Anschlagkante vorhanden ist. Derartige Ausführungsformen sind aber nur dann anwendbar, wenn die Werkstücke unempfindlich sind und beim Herabfallen über die hohe Steilstufe keine Beschädigungen erfahren. Da jedoch im allgemeinen an die Oberflächenqualität der Werkstücke sehr hohe Anforderungen gestellt werden, sind die erwähnten hohen Steilstufen nur ausnahmsweise anwendbar, bzw. es besteht für Vibrationsgleitschleifmaschinen mit derartigen Steilstufen nur ein sehr beschränktes Einsatzgebiet.

Der Anmeldung liegt die Aufgabe zugrunde, die vorgenannten Nachteile zu vermeiden, d. h., eine Separiereinrichtung zu schaffen, mit der ein 100%iges Separieren gewährleistet werden kann, deren Funktion also nicht durch das Einklemmen von Werkstücken oder Bearbeitungsmitteln beeinträchtigt wird, und wobei damit ausgerüstete Vibrationsgleitschleifmaschinen in ihrem Anwendungsgebiet keinerlei Beschränkungen unterworfen sind, insbesondere also auch für schlag- und stoßempfindliche Werkstücke einsetzbar sind.

Diese Aufgabe wird erfindungsgemäß durch eine Separiereinrichtung gelöst, die gekennzeichnet ist dadurch, daß auch das Sieb der Siebstrecke beweglich angeordnet ist und mit seiner Vorderkante an die freistehende Überlaufkante heranführbar ist.

Der Erfindung liegt die Erkenntnis zugrunde, daß das geschilderte komplexe Problem nur dadurch zu lösen ist, daß mittels einer beweglichen Auflauframpe wenigstens vorübergehend eine freistehende Überlaufkante geschaffen werden muß und daß außerdem ein bewegliches Sieb vorzusehen ist, das mit seiner Vorderkante an die in Arbeitsstellung freistehende Überlaufkante herangeführt werden kann, ohne daß zwischen Überlaufkante und Sieb-Vorderkante Werkstücke eingeklemmt werden können. Auf diese Weise wird vermieden, daß bewegliche Teile der Separiereinrichtung gegen einen feststehenden Anschlag gefahren werden müssen, wobei stets das »Einklemmproblem« besteht. Die erfindungsgemäße Auflauframpe bewegt sich von unten durch den umlaufenden Behälterinhalt so weit nach oben, bis oberhalb der freien Oberfläche des umlaufenden Behälterinhalts eine freistehende Überlaufkante gebildet wird, an die die bewegliche Siebstrecke dann ihrerseits problemlos herangeführt werden kann bzw. die unmittelbar als Anschlag für das bewegliche Sieb dienen kann. Auf diese Weise ist ein einwandfreies Separieren möglich, ohne daß auf die im Stand der Technik bekannte hohe Steilstufe mit der Beschädigungsgefahr für die Werkstücke zurückgegriffen werden muß.

Zweckmäßigerweise wird die Auflauframpe als im Bodenbereich des Arbeitsbehälters schwenkbar gelagerte Klappe ausgebildet. Vorteilhaft kann es auch sein, wenn die Auflauframpe als Schieberplatte ausgebildet ist, die in Ruhestellung unterhalb des Behälterbodens versenkt ist. In Weiterbildung des Erfindungsgedankens ist vorgesehen, daß die Auflauframpe in Arbeitsstellung unter einem Winkel von 0 bis 90° zur Horizontalen in Strömungsrichtung des Behälterinhalts ansteigend einstellbar ist. Die Überlaufkante ist vorzugsweise gerade ausgebildet und erstreckt sich in Arbeitsstellung im wesentlichen parallel zur freien Oberfläche des umlaufenden Behälterinhalts. Bei einer Ausbildung der Auflauframpe als Schieberplatte kann es andererseits zweckmäßig sein, die Überlaufkante in der Weise auszubilden, daß sie der Kontur des Behälterbodens entspricht und in Ruhestellung den Bodenschlitz im wesentlichen abschließt. Das Sieb soll dann erfindungsgemäß eine der Überlaufkante angepaßte Querschnittsform aufweisen.

Nach einer weiteren Ausbildung des Erfindungsgedankens ist vorgesehen, daß die Schwenkachse oberhalb des tiefstliegenden Bodenbereiches angeordnet ist und daß der Behälterboden in Strömungsrichtung bis zur Schwenkachse ansteigend ausgebildet ist. Ferner ist es möglich, im Behälterboden einen im Querschnitt etwa dreiecksförmigen Damm vorzusehen und die Schwenkachse im Bereich von dessen horizontal verlaufender Oberkante anzuordnen. Wird die Auflauframpe als Schieberplatte ausgebildet, kann im Behälterboden ebenfalls ein im Querschnitt etwa dreiecksförmiger Damm vorgesehen werden, wobei in der Oberkante des Dammes für die Schieberplatte eine Schlitzöffnung ausgebildet ist, die in Ruhestellung der Schieberplatte im wesentlichen verschlossen ist.

Das bewegliche Sieb kann um eine horizontale Achse schwenkbar angeordnet sein oder im wesentlichen transversal verschieblich.

Ferner ist es zweckmäßig, die Auflauframpe aus zwei einander teilweise überlappenden Teilen auszubilden, wobei durch Veränderung des Überlappungsbereiches die Länge der Auflauframpe veränderbar ist. Auf diese Weise sind in einfacher Weise verschiedene Anstellwinkel der Auflauframpe einstellbar, ohne daß sonstige Veränderungen an der Maschine erforderlich sind.

Nachstehend werden anhand der Figuren Ausführungsbeispiele der Erfindung näher erläutert:
Fig. 1 zeigt einen vertikalen Schnitt durch eine Separiereinrichtung sowie einen Teilschnitt durch eine Vibrationsgleitschleifmaschine mit in Förderrichtung ansteigendem Behälterboden; Separiereinrichtung in Ruhestellung;
Fig. 2 zeigt die Separiereinrichtung gemäß Fig. 1 in Arbeitsstellung;
Fig. 3 zeigt eine Vibrationsgleitschleifmaschine ähnlich Fig. 1 und 2 mit einer alternativen Gestaltung des beweglichen Siebes;
Fig.4 zeigt einen Teilschnitt durch eine Vibrationsgleitschleifmaschine mit nicht ansteigendem Boden und einer als Schieberplatte ausgebildeten Auflauframpe.

Die Vibrationsgleitschleifmaschine 1 gemäß Fig. 1 besteht aus einem Fundamentrahmen 18 oder dergleichen, auf dem über Federn 19 ein ringförmiger Arbeitsbehälter 2 schwingfähig gelagert ist. Der Arbeitsbehälter 2 wird durch einen Schwing- oder Vibrationsantrieb (nicht dargestellt) in dreidimensionale Schwingungen versetzt, wodurch der aus Werkstücken und Bearbeitungsmitteln bestehende Behälterinhalt in eine kreisförmige Umwälzbewegung um die Behälterhauptachse und in eine Förderbewegung parallel zur Behälterhauptachse versetzt wird. Der Behälterinhalt verhält sich dabei quasi wie eine Flüssigkeit, deren freie Oberfläche sich während der Bearbeitungsphase etwa entsprechend der in Fig. 1 gestrichelt eingetragenen Linie einstellt. Dabei »fließt« der Behälterinhalt vom obenliegenden Teil 17 des Behälters über die in Ruhestellung befindliche Klappe 3 in den untenliegenden Teil 22 des Behälters. Die Klappe ist um die etwa horizontal angeordnete Achse 7 schwenkbar und besitzt eine Überlaufkante 4. Während der Bearbeitungsphase ist das horizontal verschiebliche Sieb 15 so weit zurückgezogen, daß dessen Vorderkante 16 den Fluß des Behälterinhalts nicht stört.

In Fig. 1 ist ferner die Klappe 3 gestrichelt in Arbeitsstellung dargestellt, wobei ersichtlich deren vordere Kante 14 über die freie Oberfläche des Behälterinhalts hinausragt und stromabwärts eine von Werkstücken und Bearbeitungsmitteln freie Kante bildet. Stromabwärts von der Klappe 3 (Auflauframpe) reicht die Materialschüttung nicht bis zur freien Überlaufkante 4 der Klappe.

Fig. 2 zeigt eine Separiereinrichtung gemäß Fig. 1 in Arbeitsstellung, wobei nunmehr die freie Oberfläche des Behälterinhalts gemäß der wiederum gestrichelt eingezeichneten Linie verläuft. Der Behälterinhalt »steigt« über die Klappe 3, die Überlaufkante 4 und die Vorderkante 16 des Siebes auf das entgegen der Förderrichtung des Behälterinhalts in Arbeitsstellung verschobene Sieb 15, wo die Werkstükke von den Bearbeitungsmitteln getrennt und aus der Vibrationsgleitschleifmaschine herausgeführt werden. Die Bearbeitungsmittel fallen durch das Sieb 15 in den untenliegenden Behälterteil 22, wo sie für die Bearbeitung einer weiteren Charge zur Verfügung stehen, sobald der gesamte Behälterinhalt einmal über die Separiereinrichtung gelaufen ist.

Fig. 3 zeigt eine ähnliche Vibrationsgleitschleifmaschine wie in Fig. 1 und 2, wobei jedoch der Übergang vom obenliegenden Behälterteil 17 zum untenliegenden Behälterteil 22 vergleichsweise steil ausgebildet ist. Dieser Steilabfall ist durch die entsprechende Anordnung der Klappe 3 in Ruhestellung (gestrichelt dargestellt) gemildert. In diesem Fall ist das Sieb 5 um eine horizontale Achse 23 schwenkbar angeordnet und bildet in Arbeitsstellung mit seiner Vorderkante 6 mit der Überlaufkante 4 der Klappe 3 einen ununterbrochenen Förderweg für den Behälterinhalt. Im Anschluß an das schwenkbare Sieb 5 kann noch eine fest eingebaute Siebstrecke 20 vorgesehen werden, die in eine Austragsrutsche 21 mündet. Im übrigen haben die Bezugszeichen die gleiche Bedeutung wie in Fig. 1 und 2. Die sich in Arbeitsstellung der Separiereinrichtung einstellende freie Oberfläche des Behälterinhalts ist wiederum durch eine gestrichelte Linie dargestellt.

Fig. 4 zeigt eine Ausführungsform des Arbeitsbehälters 2 mit nicht ansteigendem Boden, wobei die Auflauframpe als Schieberplatte 13 (Auflauframpe) mit freistehender Überlaufkante 14 ausgebildet ist. Die Schieberplatte 13 ist in einer Führung 12 gelagert und kann durch einen Hydraulikantrieb 23 oder dergleichen bewegt werden. Im Behälterboden ist ein im Querschnitt etwa dreiecksförmiger Damm 8 vorgesehen, dessen Oberkante einen Schlitz 9 für den Durchtritt der Schieberplatte 13 aufweist. Das im wesentlichen horizontal verschiebliche Sieb 15 besitzt eine Vorderkante 16. Alle übrigen Bezugszeichen haben die gleiche Bedeutung wie in den Fig. 1 bis 3. Die sich einstellende freie Oberfläche des Behälterinhalts ist für Ruhestellung und Arbeitsstellung der Separiereinrichtung gestrichelt eingezeichnet.

Sofern gewährleistet ist, daß die bewegliche Siebstrecke in Arbeitsstellung mit ihrer Vorderkante absolut synchron mit der freien Überlaufkante der Auflauframpe schwingt, kann die Überlaufkante direkt als Anschlag für die Sieb-Vorderkante benutzt werden. Ist in diesem Bereich mit Relativbewegungen zwischen den Kanten zu rechnen, wird man den Übergang »berührungslos« gestalten, d. h., die Siebstrecke nur so weit an die Überlaufkante heranfahren, wie dies zur Vermeidung des Durchfalls bzw. Steckenbleibens von Werkstücken im verbleibenden Schlitz erforderlich ist.

Unter Beachtung dieser Bedingungen ist es sogar möglich, eine gesondert angetriebene, d. h. nicht im Arbeitsbehälter gelagerte Siebstrecke vorzusehen, wenn dies für den Separiervorgang notwendig oder vorteilhaft ist bzw. wenn die Siebstrecke noch zur Weiterbeförderung der Werkstücke herangezogen werden soll.

Im übrigen ist es mittels der erfindungsgemäßen Separiereinrichtung möglich, bei zurückgezogenem Sieb durch eine Anstellung der als Klappe ausgebildeten Auflauframpe zwischen Ruhe- und Arbeitsstellung in dem Umlaufweg des Behälterinhalts eine Fallstufe definierter Höhe einzurichten, wenn dies bei Werkstücken, die zum Aneinanderkleben neigen, für die Bearbeitung vorteilhaft ist.

## Patentansprüche

1. Separiereinrichtung für Vibrationsgleitschleifmaschinen mit ringförmigem Arbeitsbehälter (2), bestehend aus einer im Arbeitsbehälter (2) angeordneten, beweglichen Auflauframpe und einer hochgelegenen Siebstrecke, wobei sich die Auflauframpe (3/13) in »Ruhestellung« unterhalb des umlaufenden Behälterinhalts befindet und in »Arbeitsstellung« bis an die Vorderkante, der oberhalb des umlaufenden Behälterinhalts liegenden Siebstrecke erstreckt und nach Einnahme der »Arbeitsstellung« vorübergehend eine über die Oberfläche des umlaufenden Behälterinhalts herausragende, sich im wesentlichen quer zur Förderrichtung erstreckende, freistehende Überlaufkante (4, 14) gebildet wird, dadurch gekennzeichnet, daß auch das Sieb (5, 15) der Siebstrecke beweglich angeordnet ist und mit seiner Vorderkante an die freistehende Überlaufkante (4, 14) heranführbar ist.

2. Vorrichtung nach Anspruch 1, dadurch gekennzeichnet, daß die Auflauframpe als im Bodenbereich des Arbeitsbehälters (2) schwenkbar gelagerte Klappe (3) ausgebildet ist.

3. Vorrichtung nach Anspruch 1, dadurch gekennzeichnet, daß die Auflauframpe als Schieberplatte (13) ausgebildet ist, die in Ruhestellung unterhalb des Behälterbodens (17) versenkt ist.

4. Vorrichtung nach einem der Ansprüche 1 bis 3, dadurch gekennzeichnet, daß die Überlaufkante (4, 14) gerade ausgebildet ist und sich in »Arbeitsstellung« im wesentlichen parallel zur freien Oberfläche des umlaufenden Behälterinhalts erstreckt.

5. Vorrichtung nach Anspruch 3, dadurch gekennzeichnet, daß die Überlaufkante (14) in der Weise ausgebildet ist, daß sie der Kontur des Behälterbodens (17) entspricht und in »Ruhestellung« den Bodenschlitz im wesentlichen abschließt.

6. Vorrichtung nach einem der Ansprüche 1 bis 5, dadurch gekennzeichnet, daß das Sieb (5, 15) eine der Überlaufkante (4, 14) angepaßte Querschnittsform aufweist.

7. Vorrichtung nach Anspruch 2, dadurch gekennzeichnet, daß die Schwenkachse (7) oberhalb des tiefstliegenden Bodenbereiches angeordnet ist und daß der Behälterboden (17) in Strömungsrichtung bis zur Schwenkachse (7) ansteigend ausgebildet ist.

8. Vorrichtung nach Anspruch 2, dadurch gekennzeichnet, daß im Behälterboden (17) ein im Querschnitt etwa dreiecksförmiger Damm (8) vorgesehen ist und daß die Schwenkachse (7) im Bereich von dessen horizontal verlaufender Oberkante angeordnet ist.

9. Vorrichtung nach Anspruch 3, dadurch gekennzeichnet, daß im Behälterboden ein im Querschnitt etwa dreiecksförmiger Damm (8) vorgesehen ist und daß in der Oberkante des Dammes (8) eine Schlitzöffnung (9) für die Schieberplatte (13) ausgebildet ist, wobei die Schlitzöffnung (9) in »Ruhestellung« der Schieberplatte (13) im wesentlichen verschlossen ist.

10. Vorrichtung nach einem der Ansprüche 1 bis 9, dadurch gekennzeichnet, daß das Sieb (5) um eine horizontale Achse schwenkbar angeordnet ist.

11. Vorrichtung nach einem der Ansprüche 1 bis 9, dadurch gekennzeichnet, daß das Sieb (15) im wesentlichen transversal verschieblich ausgebildet ist.

12. Vorrichtung nach einem der Ansprüche 1 bis 11, dadurch gekennzeichnet, daß die Auflauframpe aus zwei einander teilweise überlappenden Teilen ausgebildet ist.

## Claims

1. A separating device for low-pressure vibratory grinding machines comprising an annular working container (2), consisting of a movable run-up ramp, which is disposed in the working container (2), and an elevated sieving zone, which run-up ramp (3/13) when in »position of rest« is disposed below the revolving contents of the container and when in »operative position« extends as far as to the leading edge of the sieving zone disposed above the revolving contents of the container and when it has assumed the »operative position« temporarily forms an overflow edge (4, 14), which protrudes above the surface of the revolving contents of the container and extends substantially transversely to the direction of travel, characterized in that the sieve (5, 15) of the sieving zone is also movably arranged and its leading edge is adapted to be moved to the exposed overflow edge (4,14).

2. A device according to claim 1, characterized in that the run-up edge consists of a plate (3), which is hinged adjacent to the bottom of the working container (2).

3. A device according to claim 1, characterized in that the run-up ramp consists of a slidable plate (13), which in position of rest is disposed below the bottom (17) of the container.

4. A device according to any of claims 1 to 3, characterized in that the overflow edge (4, 14) is straight and in »operative position« is substantially parallel to the free surface of the revolving contents of the container.

5. A device according to claim 3, characterized in that the overflow edge (14) is designed to match the contour of the bottom (17) of the container and to substantially close the slot in the bottom in »position of rest«.

6. A device according to any of claims 1 to 5, characterized in that the sieve (5, 15) has a cross-sectional shape which matches the overflow edge (4,14).

7. A device according to claim 2, characterized in that the hinge axle (7) is disposed above the lowermost portion of the bottom and the bottom (17) of the container rises in the direction of flow as far as to the hinge axle (7).

8. A device according to claim 2, characterized in that a dam (8) which is approximately triangular in cross-section is provided in the bottom (17) of the container and the hinge axle (7) is disposed adjacent to the horizontal top edge of said dam.

9. A device according to claim 3, characterized in that a dam (8) which is approximately triangular in cross-section is provided in the bottom ot the container, a slotlike opening (9) for the slidable plate (13) is formed in the top edge of the dam (8), and the slotlike opening (9) is substantially closed when the slidable plate (13) is in »position of restc.

10. A device according to any of claims 1 to 9, characterized in that the sieve (5) is hinged on a horizontal axis.

11. A device according to any of claims 1 to 9, characterized in that the sieve (15) is designed to be substantially transversely displaceable.

12. A device according to any of claims 1 to 11, characterized in that the run-up ramp consists of two parts which partly overlap each other.

## Revendications

1. Dispositif de séparation destiné aux machines ponceuses vibrantes comportant un récipient de traitement annulaire (2) composé d'une rampe d'admission mobile disposée dans le récipient de traitement (2) d'un dispositif de tamisage surélevé, la rampe d'admission (3/13) se trouvant en position de repos, sous le contenu en circulation du récipient et s'étendant, en position de travail, jusqu'à l'extrémité avant du trajet de tamisage disposé au-dessus du contenu en circulation du récipient, un bord de débordement libre (4, 14) qui se forme temporairement après la mise en position de travail, dépassant la surface du contenu du récipient en circulation et s'étendant substantiellement transversalement à la direction de circulation, caractérisé en ce qu'également, le tamis (5, 15) du trajet de tamisage est mobile et en ce qu'il peut être amené par son extrémité avant contre le bord de débordement libre (4, 14).

2. Dispositif suivant la revendication 1 caractérisé en ce que la rampe d'admission se présente sous la forme d'un clapet (3) logé de manière basculable dans la partie de fond du récipient de traitement (2).

3. Dispositif suivant la revendication 1 caractérisé en ce que la rampe d'admission se présente sous la forme d'une plaque coulissante (13) qui, en position de repos, est noyée en dessous du fond (17) du récipient.

4. Dispositif suivant l'une quelconque des revendications 1 à 3 caractérisé en ce que le bord de débordement (4, 14) est droit et s'étend en position de travail, substantiellement parallèlement à la surface libre du contenu du récipient en circulation.

5. Dispositif suivant la revendication 3 caractérisé en ce que le bord de débordement (14) se présente de manière telle qu'il correspond au profil du fond (17) du récipient et qu'il obture, en position de repos, substantiellement la fente dans le fond.

6. Dispositif suivant l'une quelconque des revendications 1 à 5 caractérisé en ce que le tamis (5, 15) présente une forme transversale adaptée au bord de débordement (4,14).

7. Dispositif suivant la revendication 2 caractérisé en ce que l'axe de basculement (7) est disposé au dessus de la partie de fond la plus basse et en ce que le fond du récipient (17) est incliné vers le haut dans le sens de circulation jusqu'à l'axe de basculement (7).

8. Dispositif suivant la revendication 2 caractérisé en ce qu'un barrage (8) de section plus au moins triangulaire est prévu dans le fond (17) du récipient et en ce que l'axe de basculement (7) est disposé à proximité de l'extrémité supérieure horizontale de celui-ci.

9. Dispositif suivant la revendication 3 caractérisé en ce qu'un barrage (8) de sevtion plus au moins triangulaire est prévu dans le fond du récipient et en ce que l'extrémité supérieure du barrage comporte une ouverture en forme de fente (9) destinée à la plaque coulissante (13), l'ouverture en forme de fente (9) étant substantiellement obturée dans la position de repos de la plaque coulissante (13).

10. Dispositif suivant l'une quelconque des revendications 1 à 9 caractérisé en ce que le tamis (5) est basculable autour d'un axe horizontal.

11. Dispositif suivant l'une quelconque des revendications 1 à 9 caractérisé en ce que le tamis (15) est déplaçable substantiellement en direction transversale.

12. Dispositif suivant l'une quelconque des revendications 1 à 11 caractérisé en ce que la rampe d'admission montante se compose de deux parties se recouvrant partiellement.
